# EUROPÄISCHE PATENTSCHRIFT

(11) **EP 1 840 276 B1**
(45) Veröffentlichungstag und Bekanntmachung des Hinweises auf die Patenterteilung: **06.04.2011**
(21) Anmeldenummer: 07450014.1
(22) Anmeldetag: 01.02.2007
(51) Int. Cl.: E02F 3/36, E02F 9/22

(54) **Schnellkupplung für Baumaschine**
Quick coupler for construction machine
Attache rapide pour engins de travaux publics

(30) Priorität: 27.03.2006 AT 2332006
(43) Veröffentlichungstag der Anmeldung: 03.10.2007
(62) Teilanmeldung aus: 09007749.6
(73) Patentinhaber: Baumaschinentechnik Gesellschaft m.b.H., 9500 Villach (AT)
(72) Erfinder: Perwein, Michael, 9500 Villach (AT)
(74) Vertreter: Beer, Manfred

(56) Entgegenhaltungen:
- EP-A- 0 963 688
- EP-A- 1 329 559
- EP-A1- 0 883 717
- EP-A1- 1 317 585
- EP-B1- 0 743 998
- WO-A-95/18894
- WO-A-2004/067855
- WO-A-2004/072387
- US-A1- 2004 244 575

## Beschreibung

Die Erfindung betrifft eine Vorrichtung zum Befestigen von Anbaugeräten an Baggerauslegern mit einer Schnellwechselvorrichtung und einer Anbauplatte mit den Merkmalen des einleitenden Teils von Anspruch 1 (vgl. EP-A-1 317 585).

Derartige Vorrichtungen, die den Anbau und das Wechseln von Anbaugeräten am freien Ende eines Baggerauslegers erlauben, sind bekannt. Beispielhaft kann hierzu auf die AT 002 087 U1, die WO 98/46835 A, die AT 413 1117 B und die AT 008 070 U verwiesen werden.

Die bekannten Vorrichtungen der oben genannten Gattung haben sich gut bewährt, da sie ein rasches Festlegen von Anbaugeräten (Löffel, Hydraulikhämmer, usw.) an Baggerauslegern erlauben und den sicheren Sitz des Anbaugerätes am Baggerausleger gewährleisten.

Wenn am Baggerausleger ein Anbaugerät festzulegen ist, das selbst einen hydraulischen Antrieb aufweist, wie beispielsweise Hydraulikhämmer oder Böschungslöffel, ist es erforderlich die Hydraulikleitungen, die zu der Hydraulikeinrichtung am Anbaugerät führen, mit den vom Bagger kommenden Hydraulikleitungen zu verbinden, nachdem das Anbaugerät am freien Ende des Baggerauslegers befestigt worden ist, damit der Betrieb und die Benützung des Anbaugerätes vom Führerstand des Baggers aus gesteuert werden kann.

Es sind daher schon Vorschläge bekannt geworden, Hydraulikleitungen mit einem Anbaugerät zu verbinden.

So zeigt die EP-A-1 317 585 eine Vorrichtung mit zwei Riegeln, die hydraulisch betätigt werden, und dabei die Kupplung für die Hydraulikleitungen schließen.

Aus der EP-A-1 329 559 und aus der EP-A-0 883 717 ist eine Vorrichtung zum Verbinden von Baggerauslegern mit Arbeitsgeräten durch Verriegelungsbolzen bekannt, die gleichzeitig Kupplungen für Hydraulikleitungen tragen. Durch Einfahren der Verriegelungsbolzen mit ihren Kupplungsteilen für die Hydraulik in Kupplungsaufnahmen mit einem Gegenstück für die Hydraulikkupplung wird nicht nur das Arbeitsgerät am Baggerausleger befestigt, sondern auch die Hydraulikleitung verbunden.

Die WO 2004/072387 A zeigt eine Schnellwechselvorrichtung mit Anbauplatte, wobei zum Verriegeln der Schnellwechselvorrichtung Riegel vorgesehen sind. Vorgesehen sind weiters elektrische und hydraulische Kupplungen, die mit Hilfe eines Querriegels, der von Verriegelungszylindern zugleich mit den Verriegelungsbolzen verschoben wird, geschlossen werden.

In der EP-B-0 743 998 wird eine Kupplung beschrieben, mit welcher ein Arbeitswerkzeug an einem Baggerausleger befestigt werden kann. Dazu sind am Baggerausleger zwei Paare ausfahrbarer Bolzen vorgesehen, die in entsprechende Ausnahmeöffnungen am Arbeitswerkzeug eingreifen. Für das Kuppeln der Hydraulikleitungen ist an einem Verriegelungsbolzen ein Bauteil angebaut, der das Ende eines Hydraulikschlauches trägt, das mit einem Gegenstück am Arbeitsgerät in Eingriff kommen soll, wenn der Verriegelungsbolzen betätigt wird.

In der EP-A-0 963 688 A2 ist eine Vorrichtung der gattungsgemäßen Art beschrieben, die hydraulisch betätigbare Verriegelungslemente aufweist, und bei der eine Fluidkupplung vorgesehen ist. Irgendwelche funktionelle Bezugnahmen der hydraulisch betätigten Verriegelungselemente und der Fluidkupplung ist nicht offenbart.

Der Erfindung liegt die Aufgabe zu Grunde, eine Vorrichtung der eingangs genannten Gattung umfassend eine Schnellwechselvorrichtung und eine Anbauplatte zur Verfügung zu stellen, bei der beim Festlegen eines Anbaugerätes am freien Ende eines Baggerauslegers das Verbinden der zum Anbaugerät führenden Hydraulikleitungen selbstätig erfolgt.

Gelöst wird diese Aufgabe erfindungsgemäß mit einer Vorrichtung, welche die Merkmale von Anspruch 1 aufweist.

Bevorzugte und vorteilhafte Ausgestaltungen der Erfindung sind Gegenstand der Unteransprüche.

Bei der erfindungsgemäßen Vorrichtung zum Kuppeln der am freien Ende des Baggerauslegers befestigten Schnellwechselvorrichtung mit der mit dem Anbaugerät verbundenen Anbauplatte ist auch eine Kupplung für die wenigstens eine zum Anbaugerät führende Hydraulikleitung vorgesehen. Diese Hydraulikkupplung wird beim Festlegen der Anbauplatte an der mit dem Baggerausleger verbundenen Schnellwechselvorrichtung aktiviert (geschlossen). So ist gewährleistet, dass beim Festlegen eines Anbaugerätes mit Hilfe der erfindungsgemäßen Vorrichtung der wenigstens eine im Anbaugerät vorgesehene Hydraulikantrieb (Hydraulikzylinder) mit der wenigstens einen vom Bagger zur Schnellwechselvorrichtung führenden Leitung für Hydraulikmedium ohne zusätzliche Maßnahmen verbunden wird.

Weitere Einzelheiten und Merkmale sowie Vorteile der erfindungsgemäßen Vorrichtung ergeben sich aus der Erläuterung von Ausführungsbeispielen unter Bezugnahme auf die teilweise schematischen Zeichnungen.
Es zeigt Fig. 1 eine erfindungemäße Vorrichtung mit Schnellwechselvorrichtung und Anbauplatte,
Fig. 2 eine Hydraulikkupplung der Vorrichtung von Fig. 1,
Fig. 3 die Hydraulikkupplung aus Fig. 2 in anderer Ansicht,
Fig. 4 eine Einzelheit im Bereich der Hydraulikkupplung der Vorrichtung aus Fig. 1 ,
Fig. 5 eine andere Ausführungsform einer Hydraulikkupplung der erfindungsgemäßen Vorrichtung,
Fig. 6 die Schnellwechselvorrichtung der Vorrichtung von Fig. 1 für sich (vereinfacht) dargestellt,
Fig. 7 eine weitere Einzelheit der Vorrichtung von Fig. 1 im Bereich einer weiteren Hydraulikkupplung,
Fig. 8 die Einzelheit von Fig. 7 in anderer Ansicht und Fig. 9 die Vorrichtung der Fig. 1 in einer anderen Anbausicht.

Eine in Fig. 1 gezeigte Vorrichtung 1 umfasst eine Schnellwechselvorrichtung 3, die am freien Ende eines (nicht gezeigten) Baggerauslegers oder dgl. angeordnet ist, und eine mit einem Anbaugerät, z. B. einem Hydraulikhammer oder einen Böschungslöffel (nicht gezeigt), verbundene Anbauplatte 5. Durch vor- und zurückschiebbare Riegel 7 (vgl. Fig. 6), die keilförmig ausgebildet, und in eine entsprechend geformte Riegelaufnahme 9 an der Anbauplatte 5 einschiebbar sind, sowie über an der Schnellwechselvorrichtung 3 vorgesehene starre Haken 11 (vgl. Fig. 6), die hinter eine Kupplungsstange 13 (Aufnahmebolzen) an der Anbauplatte 5 eingreifen, kann die Anbauplatte 5 an der Schnellwechselvorrichtung 3 festgelegt werden.

Zum Verstellen der Riegel 7 in einem kastenartigen Aufnahmeraum der Schnellwechselvorrichtung 3 ist ein Druckmittelzylinder 10 (Verriegelungszylinder), vorzugsweise ein Hydraulikzylinder, vorgesehen und mit den Riegeln 7 gekuppelt. Durch Betätigen des Verriegelungszylinders 10 können die Riegel 7 durch eine Riegelführung 8 in ihre in Fig. 1 gezeigte Wirkstellung, in der sie in der Riegelaufnahme 9 an der Anbauplatte 5 des Anbaugerätes eingreifen, verschoben werden und verbinden das Anbaugerät mit der Schnellwechselvorrichtung 3 sicher.

Aus Fig. 1 ist ersichtlich, dass zu der Schnellwechselvorrichtung 3 von der Maschine (Bagger) kommende Hydraulik-Leitungen 15 führen, die an einem Plungergehäuse 17 einer Hydraulikkupplung 20 angeschlossen sind. Von dem Plungergehäuse 17 gehen zwei Plunger 19 aus, die über einen mit den Plungern 19 verbundenen Block 21, von diesem abstehend zwei Kupplungsstecker 23 sowie zwei Führungsstifte 25 tragen. Den Kupplungssteckern 23 und den Führungsstiften 25 gegenüberliegend, sind an einem Block 27, der an der das Anbaugerät (nicht gezeigt) tragenden Anbauplatte 5 befestigt ist, Kupplungsmuffen 29 angeordnet. Die Kupplungsmuffen 29 sind zu den Kupplungssteckern 23 komplementär ausgebildet. Zusätzlich sind in dem Block 27 zwei Aufnahmeöffnungen 31 für Führungsstifte 25 vorgesehen.

Wie insbesondere Fig. 4 zeigt, trägt der die Führungsstifte 25 und die Kupplungsstecker 23 tragende (verschiebbar an der Schnellwechselvorrichtung 3 gelagerte) Block 21 einen durch einen Schlitz 33 in der Seitenwand 35 des Gehäuses der Schnellwechselvorrichtung 3, in dem die Riegel 7 verschiebbar sind, greifende Verbindungsstange 37, die mit einem der Riegel 7 verbunden ist. So ist gewährleistet, dass beim Vor- bzw. Zurückschieben der Riegel 7 die Kupplungsstecker 23 und die Führungsstifte 25 ebenfalls vor- und zurückgeschoben werden.

Fig. 5 zeigt eine Variante der Hydraulikkupplung 20 der Fig. 2 bis 4, bei welcher nur ein Führungsstift 25 vorgesehen ist.

Im gezeigten Ausführungsbeispiel ist vorgesehen, dass Hydraulikkupplungen 20 zwischen von der Maschine (Bagger) kommenden Hydraulikleitungen 15 und zu dem Anbaugerät, z. B. dem Hydraulikhammer, führenden Hydraulikleitungen 16 an beiden (Längs-)Seiten der Vorrichtung 1 vorgesehen sind, wie dies in Fig. 1 und 9 angedeutet ist.

In der Fig. 6 ist die am Baggerausleger befestigte Schnellwechselvorrichtung 3 der erfindungsgemäßen Vorrichtung 1, mit den an der Schnellwechselvorrichtung 3 angeordneten Teilen der Hydraulikkupplungen 20 unter Weglassen von Bauteilen in Schrägansicht dargestellt. Es ist erkennbar, dass die an der Schnellwechselvorrichtung 3 vorgesehene Riegelführung 8 durchgehend offen, also ohne Mittelsteg ausgebildet ist. Auch die Riegelaufnahme 9 an der Anbauplatte 5 ist offen, d.h. ohne Mittelsteg ausgebildet.

Bei der in den Fig. 7 bis 9 gezeigten Ausführungsform einer weiteren, in der erfindungsgemäßen Vorrichtung 1 vorgesehenen Hydraulikkupplung 40 ist für das Betätigen der Hydraulikkupplung 40 zwischen von der Maschine (Bagger) zur Schnellwechselvorrichtung 3 führenden Hydraulikleitungen 41 und Hydraulikleitungen 43, die zum Anbaugerät, z. B. einem Böschungslöffel, führen, ein eigener Kupplungszylinder 45 vorgesehen.

Dabei ist vorgesehen, dass zunächst der die Riegel 7 betätigende Verriegelungszylinder 10 der Schnellwechselvorrichtung 3 mit Hydraulikmedium beaufschlagt wird, um den Riegel 7 bzw. die Riegel 7 auszufahren, sodass die Anbauplatte 5 des Arbeitsgerätes mit der Schnellwechselvorrichtung 3 gekuppelt wird. Sobald beim Beaufschlagen des Verriegelungszylinders 10 ein vorgegebener Druck, beispielsweise ein Druck von 120 bar, erreicht wird, wird über ein Druckfolgeventil der Kupplungszylinder 45 mit Hydraulikmedium beaufschlagt. Die Kolbenstange 47 des Kupplungszylinders 45 fährt aus und stellt die Verbindung zwischen den Kupplungssteckern 23, die an der Kolbenstange 47 des Kupplungszylinders über einen Block 49 befestigt sind, und Kupplungsmuffen 29, die an einem, an der Anbauplatte 5 montieren Block 51 angeordnet sind, her. Der Block 51 mit den Kupplungsmuffen 29 ist bei an der Schnellwechselvorrichtung 3 festgelegter Anbauplatte 5 in die Riegelaufnahme 9 an der Anbauplatte 5 eingreifend angeordnet. Von dem die Kupplungsstecker 23 tragenden Block 49 stehen im Ausführungsbeispiel zwei Führungsstifte 25 ab, die bei geschlossener Hydraulikkupplung 40 in Führungslöcher 31 in dem die Kupplungsmuffen 29 tragenden Block 51 eingreifen.

Der Block 51 mit den Kupplungsmuffen 29 ist an der Anbauplatte 5 befestigt.

Zu dem mit der Kolbenstange 47 des Kupplungszylinders 45 verbundenen Block 49 führen zwei Hydraulikleitungen 15 und von dem Block 51 an der Anbauplatte 5 führen zwei weitere Leitungen 43 weg, über die ein im Anbaugerät, z. B. in ein Böschungslöffel diesem vorgesehener Hydraulikzylinder, mit Hydraulikmedium beaufschlagt wird.

In einer bevorzugten Ausführungsform der erfindungsgemäßen Vorrichtung 1 wird nach dem Schließen der Hydraulikkupplung 40 bei der Ausführungsform der Vorrichtung gemäß den Fig. 7 bis 9 nach dem Schließen der Hydraulik-Kupplung 40 unter der Wirkung des Kupplungszylinders 45 über ein 6/2 Wegeventil 55, das elektromagnetisch gesteuert wird, der Hydraulikkreis zum Zylinder des Böschungslöffels umgeleitet.

Wenn die erfindungsgemäßen Vorrichtung Anbaugeräte ohne eigenen Hydraulikantrieb, wie dieser bei Hydraulikhämmern oder Böschungslöffeln vorgesehen ist, verwendet wird, ist vorgesehen, dass über die an der Schnellwechselvorrichtung 3 vorgesehenen Kupplungsstecker 23 Schutzelemente gesteckt sind. Solche Schutzelemente können an der Anbauplatte 5 dort angeordnet sein, wo in dem gezeigten Ausführungsbeispiel die Blöcke 27 bzw. 51 mit Kupplungsmuffen 29 angeordnet sind.

Wie insbesondere die Fig. 1 und 9 zeigen, ist im Rahmen der Erfindung in Betracht gezogen an der Vorrichtung sowohl Hydraulikkupplungen 20 wie sie an Hand der Fig. 2 und 3 beschrieben worden sind, als auch Hydraulikkupplungen 40 wie sie an Hand der Fig. 7 und 8 beschreiben worden sind, gemeinsam zu verwirklichen.

Dabei zeigen die Fig. 1 und 9 an beiden Seiten der Vorrichtung Hydraulikkupplungen 20 für den an Hand der Fig. 2 und 3 beschriebenen Anschluss (eines Hydraulikhammers) und die z. B. In der Mitte der Vorrichtung 1 angeordnete Hydraulikkupplung 40 der Fig. 7 und 8 für einen Böschungslöffel.

Zusätzlich ist in Fig. 9 der Zylinder 10 für das Vorschieben der Riegel 7 gezeigt und es ist auch das 6/2 Wegeventil 55 dargestellt.

Zusammenfassend kann ein Ausführungsbeispiel der erfindungsgemäßen Vorrichtung wie folgt beschrieben werden:

An einer Vorrichtung 1 zum Verbinden von Anbaugeräten mit einem Baggerausleger bestehend aus einer am Baggerausleger befestigten Schnellwechselvorrichtung 3 und einer am Anbaugerät befestigten Anbauplatte 5 ist wenigstens eine Kupplung 20, 40 für das Verbinden von vom Bagger kommenden Hydraulikleitungen 15 mit Hydraulikleitungen 16, die zu einem Antriebsmotor (Hydraulikzylinder) in dem Anbaugerät führen. Die wenigstens eine Hydraulikkupplung 20, 40 ist entweder mit den in der Schnellwechselvorrichtung 3 vorgesehenen Riegeln 7 gekuppelt oder wird durch einen Kupplungszylinder 45 betätigt, nachdem der Verriegelungszylinder 10 die Riegel 7 in ihre Wirkstellung vorgeschoben hat. So ist ohne zusätzliches Verbinden von Hydraulikleitungen beim Festlegen eines Anbaugerätes mit Hilfe der erfindungsgemäßen Vorrichtung 1 an einem Baggerausleger gewährleistet, dass wenigstens einer in einem Anbaugerät verwendeter Hydraulikmotor (Hydraulikzylinder) mit Hydraulikmedium beaufschlagt werden kann.

## Patentansprüche

1. Vorrichtung (1) zum Verbinden eines Anbaugerätes mit einem Baggerausleger mit einer am Baggerausleger befestigbaren Schnellwechselvorrichtung (3), in der Riegel (7) verschiebbar sind, mit einer am Anbaugerät befestigbaren Anbauplatte (5), wobei die Schnellwechselvorrichtung (3) und die Anbauplatte (5) durch die Riegel (7) sicher verbindbar sind , und mit wenigstens einer Hydraulikkupplung (40), mit der vom Bagger kommende Hydraulikleitungen (15) mit Hydraulikleitungen (16), die zu wenigstens einem Hydraulikmotor im Anbaugerät führen, verbindbar sind, , wobei zum Betätigen der Hydraulikkupplung (40) ein Kupplungszylinder (45) vorgesehen ist, der nach dem Vorschieben der Riegel (7) mit Hilfe eines Verriegelungszylinders (10) betätigbar ist, **dadurch gekennzeichnet, dass** der Kupplungszylinder (45) beim Überschreiten eines vorgegebenen Wertes des Drucks des Hydraulikmediums im Verriegelungszylinder (10) betätigbar ist.

2. Vorrichtung nach Anspruch 1, **dadurch gekennzeichnet, dass** die Hydraulikkupplung (40) in der Symmetrieebene der Vorrichtung (1) angeordnet ist.

3. Vorrichtung nach Anspruch 1 oder 2, **dadurch gekennzeichnet, dass** mit dem Kupplungszylinder (45) über dessen Kolbenstange (47) ein Kupplungsstecker (23) tragender Block (49) der Kupplungsvorrichtung (40) relativ zur Schnellwechselvorrichtung (3) verschiebbar verbunden ist.

4. Vorrichtung nach einem der Ansprüche 1 bis 3, **dadurch gekennzeichnet, dass** die Hydraulikkupplung (40) einen an der Anbauplatte (5) befestigten Block (51) mit Kupplungsmuffen (29) aufweist.

5. Vorrichtung nach Anspruch 4, **dadurch gekennzeichnet, dass** der Block (51) innerhalb einer an der Anbauplatte (5) befestigten Riegelaufnahme (9) angeordnet ist.

6. Vorrichtung nach einem der Ansprüche 1 bis 5, **dadurch gekennzeichnet, dass** ein 6/2 Wegeventil (55) vorgesehen ist, das nach dem Schließen der Hydraulikkupplung(40) den Hydraulikkreis zu einem an der Anbauplatte (5) angeordneten Anbaugerät umleitet.

7. Vorrichtung nach Anspruch 6, **dadurch gekennzeichnet, dass** beim Lösen der Verbindung zwischen Anbauplatte (5) und Schnellwechselvorrichtung (3) über das 6/2 Wegeventil (55) zunächst der Kupplungszylinder (45) beaufschlagt wird, um die Hydraulikkupplung (49) zu öffnen und dass der Verriegelungszylinder (10) beim Überschreiten eines vorgegebenen Druckes im Hydraulikkreis zum Zurückziehen der Riegel (7) mit Hydraulikmedium beaufschlagt ist.

## Claims

1. A device (1) for connecting accessory equipment to an excavator boom with a quick-coupling device (3) which can be fastened to the excavator boom and in which bars (7) can be displaced, with an attachment plate (5) which can be fastened to the accessory equipment, it being possible to connect the quick-coupling device (3) and the attachment plate (5) securely by means of the bars (7), and with at least one hydraulic coupling (40) with which hydraulic lines (15) coming from the excavator can be connected to hydraulic lines (16) which lead to at least one hydraulic motor in the accessory equipment, a coupling cylinder (45) being provided for actuating the hydraulic coupling (40) which cylinder can be actuated with the aid of a locking cylinder (10) after the bars (7) are pushed forwards, **characterised in that** the coupling cylinder (45) can be actuated when a predefined value of the pressure of the hydraulic medium in the locking cylinder (10) is exceeded.

2. The device according to Claim 1, **characterised in that** the hydraulic coupling (40) is arranged in the plane of symmetry of the device (1).

3. The device according to Claim 1 or 2, **characterised in that** a block (49) of the coupling device (40) bearing a coupling connector (23) is connected to the coupling cylinder (45) by means of the piston rod (47) thereof such that the said block can be displaced relative to the quick coupling device (3).

4. The device according to one of Claims 1 to 3, **characterised in that** the hydraulic coupling (40) has a block (51) with coupling sleeves (29) which is fastened to the attachment plate (5).

5. The device according to Claim 4, **characterised in that** the block (51) is arranged in a bar holder (9) which is fastened to the attachment plate (5).

6. The device according to one of Claims 1 to 5, **characterised in that** a 6/2 way valve (55) is provided which diverts the hydraulic circuit to accessory equipment arranged on the attachment plate (5) after the hydraulic coupling (40) has been closed.

7. The device according to Claim 6, **characterised in that**, when the connection between the attachment plate (5) and the quick-coupling device (3) via the 6/2 way valve (55) is disconnected, first the coupling cylinder (45) is loaded in order to open the hydraulic coupling (49), and that the locking cylinder (10) is loaded with hydraulic medium in order to pull the bars (7) back when a predefined pressure in the hydraulic circuit is exceeded.

## Revendications

1. Dispositif (1) pour relier un équipement de travaux publics comportant un bras d'excavateur à un dispositif de raccord rapide (3) pouvant être fixé au bras d'excavateur, dans lequel des verrous (7) peuvent être déplacés par coulissement, comportant une plaque d'ancrage (5) pouvant être fixée sur l'équipement de travaux publics dans lequel le dispositif de raccord rapide (3) et la plaque d'ancrage (5) peuvent être reliés de manière sécurisée par l'intermédiaire du verrou (7), et comportant au moins un accouplement hydraulique (40), avec lequel des conduites hydrauliques (15) venant du bras d'excavateur peuvent être reliées à des conduites hydrauliques (16), qui mènent à au moins un moteur hydraulique dans l'équipement de travaux publics, dans lequel pour actionner l'accouplement hydraulique (40) un cylindre d'accouplement (45) est prévu, lequel peut être actionné après l'avancement du verrou (7) à l'aide d'un cylindre de verrouillage (10), **caractérisé en ce que** le cylindre d'accouplement (45) peut être actionné lors du dépassement d'une valeur prédéterminée de la pression du milieu hydraulique dans le cylindre de verrouillage (10).

2. Dispositif selon la revendication 1, **caractérisé en ce que** l'accouplement hydraulique (40) est disposé dans le plan de symétrie du dispositif (1).

3. Dispositif selon la revendication 1 ou 2, **caractérisé en ce que** un bloc (49) supportant un connecteur d'accouplement (23) du dispositif d'accouplement (40) est relié au cylindre d'accouplement (45) par l'intermédiaire de la tige de piston (47) de celui-ci de manière déplaçable par coulissement par rapport au dispositif de raccord rapide (3).

4. Dispositif selon une des revendications 1 à 3, **caractérisé en ce que** l'accouplement hydraulique (40) présente un bloc (51) comportant des manchons d'accouplement (29), fixé sur la plaque d'ancrage (5).

5. Dispositif selon la revendication 4, **caractérisé en ce que** le bloc (51) est disposé à l'intérieur d'un réceptacle de verrou (9) fixé sur la plaque d'ancrage (5).

6. Dispositif selon une des revendications 1 à 5, **caractérisé en ce que** un distributeur 6/2 (55) est prévu, lequel dévie le circuit hydraulique vers un équipement de travaux publics disposé sur la plaque d'ancrage (5) après la fermeture de l'accouplement hydraulique (40).

7. Dispositif selon la revendication 6, **caractérisé en ce que** lors du relâchement de la liaison entre la plaque d'ancrage (5) et le dispositif de raccord rapide (3) par l'intermédiaire du distributeur 6/2 (55), le cylindre d'accouplement (45) est sollicité en premier lieu, afin d'ouvrir l'accouplement hydraulique (49) et **en ce que** le cylindre de verrouillage (10) est sollicité avec un milieu hydraulique lors du dépassement d'une pression prédéterminée dans le circuit hydraulique afin de retirer le verrou (7).
